# FASCICULE DE BREVET EUROPEEN

(11) **EP 0 677 892 B1**
(45) Date de publication et mention de la délivrance du brevet: **19.08.1998**
(21) Numéro de dépôt: 95400688.8
(22) Date de dépôt: 28.03.1995
(51) Int. Cl.: H01R 13/422, H01R 13/514

(54) **Module porte-contact et connecteur le comprenant**
Kontakttragender Modul und diesen umfassender Verbinder
Contact carrying module and connector comprising it

(30) Priorité: 15.04.1994 FR 9404505
(43) Date de publication de la demande: 18.10.1995
(73) Titulaire: FRAMATOME CONNECTORS INTERNATIONAL, 92400 Courbevoie, Paris (FR)
(72) Inventeur: Albertin, Christian, F-28000 Chartres (FR)
(74) Mandataire: Lepercque, Jean

(56) Documents cités:
- DE-A- 2 011 343
- FR-A- 2 678 780
- GB-A- 2 024 537

## Description

La présente invention a pour objet un module porte-contact pour au moins un élément de contact qui comporte au moins un logement pour cet élément de contact, ledit logement comportant un élément de verrouillage dudit élément de contact, et un volet rabattable articulé audit module autour d'une région de charnière et indiquant, dans une position rabattue, un verrouillage de l'élément de contact par l'élément de verrouillage, ledit volet rabattable comporte une face externe opposée à l'élément de contact, un décrochement jouxtant la région charnière, une face interne dirigée vers l'élément de contact et un doigt de verrouillage permettant un verrouillage secondaire. Ledit doigt de verrouillage constitue une butée par rapport à une surface de l'élément de contact qui empêche le déplacement du volet vers la position rabattue, tant que l'élément de contact n'est pas complètement inséré dans le module porte-contact.

Un tel dispositif est connu en particulier du GB-A-2 024 537, un autre dispositif de ce type est connu de la demande de brevet français publiée le 8 Janvier 1993 sous le n°2 678 780 (S.A. FRANCELCO).

Dans cette antériorité, le volet rabattable est constitué par un doigt élastique (figure 7, repère 56) qui est rabattu de façon à immobiliser deux bornes à la fois lors de l'insertion des corps isolants dans un boîtier. Le doigt élastique est disposé sur une face opposée à celle des linguets 50A d'immobilisation de l'élément de contact.

Dans le cas d'un contact mal inséré, la fermeture incomplète du volet doit empêcher l'insertion du module dans le boîtier porte-module, mais il se trouve qu'en pratique, en raison notamment de problèmes liés à la rigidité des parois des porte-modules et du volet du module, il peut être possible d'insérer un module dans son boîtier porte-module alors qu'un ou plusieurs contacts ne sont pas correctement insérés.

La présente invention a pour objet un module porte-contact ne présentant pas l'inconvénient précité.

Dans ce but, le module porte-contact selon l'invention est caractérisé en ce que, tant que l'élément de contact n'est pas complètement inséré dans le module porte-contact, le décrochement du volet constitue une butée qui empêche l'insertion du module porte-contact dans un boîtier et, en ce que lorsque l'élément de contact est complètement inséré dans le module porte-contact, le volet est déplaçable vers une position rabattue dans laquelle le décrochement n'empêche plus l'insertion du module porte-contact dans un boîtier.

Selon un mode de réalisation préféré, la région de charnière est une région amincie dont une extrémité distale se raccorde sensiblement au milieu d'une face proximale du volet rabattable.

Le module peut comporter une pluralité de logements pour une pluralité d'éléments de contact, et un volet rabattable commun à au moins certains desdits logements.

L'invention concerne également un connecteur comportant un boîtier porte-module et au moins un module tel que défini ci-dessus, le boîtier porte-module présentant une face supérieure présentant une région plane contre laquelle vient se bloquer ladite région de butée lorsque le volet rabattable n'est pas dans sa position rabattue.

D'autres caractéristiques et avantages de l'invention apparaîtront mieux à la lecture de la description qui va suivre, donnée à titre d'exemple non limitatif, en liaison avec les dessins qui représentent :
- la figure 1, une vue en perspective d'un module porte-contact selon un mode de réalisation préféré de l'invention,
- la figure 2, une vue de dessus et en perspective du module porte-contact selon la figure 1,
- les figures 3A à 3C, une vue en coupe verticale d'un connecteur selon l'invention, les figures 3A et 3B représentant un contact non complètement inséré, la figure 3A correspondant à une position écartée du volet, la figure 3B à une tentative de rabattement du volet, et la figure 3C représentant le connecteur après insertion complète du boîtier porte-module dans lequel les éléments de contact sont correctement insérés.

Selon la figure 1, un module porte-contact désigné par le repère général 10 présente une paroi latérale 14 dans laquelle des éléments de séparation 12 déterminent des logements 11 de forme sensiblement rectangulaire qui sont destinés à recevoir des éléments de contact désignés par le repère général 1. A l'opposé de la paroi latérale 14, se trouve une région 71 de recouvrement partiel des logements 11 sur une partie de leur longueur, cette région 71 se prolongeant d'une part vers le bas par des linguets de verrouillage 73, à raison d'un par logement 11, ces linguets portant chacun un doigt de verrouillage 75, et d'autre part vers le haut par des régions de charnière 76, à raison également d'une par logement 11, ces régions 76 étant plus minces que la région 71 et se raccordant sensiblement au milieu de la base 100 d'un volet rabattable 77 qui présente sur une face interne 78 tournée vers l'élément de contact 1, un ergot 79 servant d'une part à indiquer que l'élément de contact 1 est correctement inséré, et d'autre part de verrouillage secondaire ainsi qu'il sera montré par la suite.

La base du levier de verrouillage 77 présente selon l'invention une région de butée 80 qui jouxte la région de charnière 76 et qui est dirigée vers l'extérieur du module porte-contact.

Un élément de contact désigné par le repère général 1 présente une partie avant 2 se terminant par une région d'extrémité 21 et présentant deux faces latérales 24 tournées vers l'élément de séparation 12 et une face latérale 22 tournée vers le volet rabattable 77. Une face arrière 25 sépare la partie avant 22 de la région de détection de verrouillage 3. La région 3 présente une ouverture 32 délimitée par la face arrière 25, la face transversale 31 d'une région intermédiaire 33 et une face avant ou inférieure 42 de la région 4 qui se prolonge vers l'arrière par un élément 5 destiné à recevoir l'extrémité d'un câble 6.

La face latérale 22 de la partie avant 2 présente une région de décrochement 23 pour permettre un verrouillage du linguet 73 par l'intermédiaire de son doigt 75. Les logements 11 sont limités à la partie avant du module par une région de butée 85 qui referme partiellement les logements 11 à leur partie inférieure.

L'insertion d'un contact dans le module porte-contact et du module dans un boîtier porte-module est illustrée aux figures 3A à 3C.

Sur la figure 3A, l'élément de contact 1 est incomplètement inséré et sa face latérale 22 vient limiter les déplacements du doigt 79 du volet 77. En outre, il est impossible de forcer plus vers le bas l'insertion du module porte-contact dans le boîtier 9 étant donné que le décrochement 80 est situé à l'extérieur du volet par rapport à la zone de raccordement entre la région de charnière 76 et le volet 77. Ce décrochement 80 vient alors en butée contre la face supérieure de la paroi 93 du boîtier 9 provoquant un redressement du volet rabattable 77, redressement que permet la flexibilité de la charnière 76. Ce redressement par pivotement est limité par la présence du doigt 79 qui empêche le décrochement 80 de se dégager de la face supérieure 94 (figure 3B).

Etant donné que, dans le mode de réalisation représenté, le volet rabattable 77 est commun à tous les éléments de contact 1, ce n'est qu'après insertion complète de l'ensemble des éléments de contact 1 du module porte-contact, que le volet rabattable 77 peut être complètement effacé dans l'ouverture 32. Dans cette position, le décrochement 23 est encliqueté dans le doigt 75 du linguet 73.

En position de montage achevé présenté à la figure 3C, la partie inférieure 85 du module porte-contact vient en butée contre la région de fond 91 du boîtier porte-module 9 et l'élément de contact 1 vient en butée sur la partie supérieure de la région 85 par sa face inférieure 21.

## Revendications

1. Module porte-contact pour au moins un élément de contact (1) et comportant au moins un logement (11) pour ledit élément de contact, ledit logement (11) comportant un élément de verrouillage (75) dudit élément de contact, et un volet rabattable (77) articulé audit module autour d'une région de charnière (76) et indiquant, dans une position rabattue, un verrouillage de l'élément de contact (1) par l'élément de verrouillage (75), le volet rabattable (77) comportant sur une face externe (81) opposée à l'élément de contact, un décrochement (80) jouxtant la région de charnière (76), le volet rabattable (77) comportant sur une face interne (82) dirigée vers l'élément de contact (1), un doigt de verrouillage (79) permettant un verrouillage secondaire, le doigt de verrouillage (79) constituant une butée par rapport à une surface de l'élément de contact (1) qui empêche le déplacement du volet (77) vers la position rabattue, tant que l'élément de contact (1) n'est pas complètement inséré dans le module porte-contact (10) caractérisé en ce que dans cette position, le décrochement (80) du volet constitue une butée qui empêche l'insertion du module porte-contact (10) dans un boîtier (9) et, en ce que lorsque l'élément de contact (1) est complètement inséré dans le module porte-contact (10) le volet (77) est déplaçable vers une position rabattue dans laquelle le décrochement (80) n'empêche plus l'insertion du module porte-contact (10) dans un boîtier (9).

2. Module selon la revendication 1, caractérisé en ce que la région de charnière est une région amincie (76) dont une extrémité distale se raccorde sensiblement au milieu d'une face proximale (100) du volet rabattable (77).

3. Module selon une des revendications 1 ou 2, caractérisé en ce qu'il comporte une pluralité de logements (11) pour une pluralité d'éléments de contact (1), et un volet rabattable (77) commun à au moins certains desdits logements (11).

4. Connecteur caractérisé en ce qu'il comporte un boîtier porte-module (9) et au moins un module (10) selon une des revendications 1 à 3, et en ce que le boîtier porte-module (9) présente une face supérieure présentant une région plane (94) contre laquelle vient se bloquer ladite région de butée (80) lorsque le volet rabattable (77) n'est pas dans sa position rabattue.

## Patentansprüche

1. Kontaktträgermodul für wenigstens ein Kontaktelement (1) und mit wenigstens einer Aufnahme (11) für das Kontaktelement, wobei die Aufnahme (11) ein Verriegelungselement (75) des Kontaktelements aufweist, und mit einer Schließklappe (77), die an dem Modul um einen Scharnierabschnitt (76) angelenkt ist und, in einer geschlossenen oder zurückgeschlagenen Stellung, eine Verriegelung des Kontaktelements (1) durch das Verriegelungselement (75) anzeigt, wobei die Schließklappe (77) auf einer Außenseite (81), entgegengesetzt dem Kontaktelement, eine Kupplung bzw. einen Anschlagabschnitt (80) aufweist, der in der Nähe des Scharnierabschnittes (76) liegt, wobei die Schließklappe (77) an einer Innenseite (82), die auf das Kontaktelement (1) gerichtet ist, einen Verriegelungsfinger (79) aufweist, der eine zweite Verriegelung ermöglicht, wobei der Verriegelungsfinger (79) einen Anschlag bezüglich einer Oberfläche des Kontaktelements (1) bildet, der die Bewegung der Klappe (77) in die Schließposition verhindert, solange das Kontaktelement (1) nicht vollständig in das Kontaktträgermodul (10) eingeführt ist, dadurch gekennzeichnet, daß in dieser Position der Anschlagabschnitt (80) der Klappe einen Anschlag bildet, der das Einsetzen des Kontaktträgermoduls (10) in ein Gehäuse (9) verhindert, und, daß, wenn das Kontaktelement (1) vollständig in das Kontaktträgermodul (10) eingeführt ist, die Klappe (77) in eine Schließstellung bewegbar ist, in der der Anschlagabschnitt (80) nicht mehr das Einführen des Kontaktträgermoduls (10) in ein Gehäuse (9) verhindert.

2. Modul nach Anspruch 1, dadurch gekennzeichnet, daß der Scharnierabschnitt ein verjüngter Abschnitt (76) ist, von dem ein distales Ende im wesentlichen mit der Mitte einer proximalen Seite (100) der Schließklappe (77) in Verbindung steht.

3. Modul nach Anspruch 1 oder 2, dadurch gekennzeichnet, daß es eine Mehrzahl von Aufnahmen (11) für eine Mehrzahl von Kontaktelementen (1), und eine Schließklappe (77) aufweist, die wenigstens für bestimmte dieser Aufnahmen (11) gemeinsam ist.

4. Verbinder, dadurch gekennzeichnet, daß er ein Modulträgergehäuse (9) und wenigstens ein Modul (10) nach einem der Ansprüche 1 bis 3 aufweist, und daß das Modulträgergehäuse (9) eine obere Seite aufweist, die einen ebenen Abschnitt (94) aufweist, gegen den der Anschlagabschnitt (80) zum Blockieren kommt, wenn sich die Schließklappe (77) nicht in ihrer Schließstellung befindet.

## Claims

1. Contact-carrying module for at least one contact element (1) and comprising at least one housing (11) for the said contact element, the said housing (11) comprising a locking element (75) for the said contact element, and a fold-down flap (77) articulated to the said module about a hinge region (76) and indicating, in a folded-down position, locking of the contact element (1) by the locking element (75), the fold-down flap (77) comprising on an external face (81) opposite the contact element, a recess (80) adjoining the hinge region (76), the fold-down flap (77) comprising on an internal face (82) directed towards the contact element (1), a locking finger (79) allowing secondary locking, the locking finger (79) constituting an abutment with respect to a surface of the contact element (1) which prevents the displacing of the flap (77) to the folded-down position, so long as the contact element (1) is not completely inserted into the contact-carrying module (10), characterized in that in this position, the recess (80) of the flap constitutes an abutment which prevents the insertion of the contact-carrying module (10) into a casing (9) and, in that when the contact element (1) is completely inserted into the contact-carrying module (10) the flap (77) can be displaced to a folded-down position in which the recess (80) no longer prevents the insertion of the contact-carrying module (10) into a casing (9).

2. Module according to Claim 1, characterized in that the hinge region is a thinned region (76), a distal end of which is attached substantially in the middle of a proximal face (100) of the fold-down flap (77).

3. Module according to one of Claims 1 or 2, characterized in that it comprises a plurality of housings (11) for a plurality of contact elements (1), and a fold-down flap (77) which is common to at least some of the said housings (11).

4. Connector, characterized in that it comprises a module-carrying casing (9) and at least one module (10) according to one of Claims 1 to 3, and in that the module-carrying casing (9) has an upper face having a plane region (94) against which the said abutment region (80) is jammed when the fold-down flap (77) is not in its folded-down position.
